# EUROPÄISCHE PATENTSCHRIFT

(11) **EP 0 127 104 B1**
(45) Veröffentlichungstag und Bekanntmachung des Hinweises auf die Patenterteilung: **18.03.1987**
(21) Anmeldenummer: 84105794.6
(22) Anmeldetag: 21.05.1984
(51) Int. Cl.: C11C 3/04

(54) **Verfahren zur Herstellung von Fettsäureestern kurzkettiger aliphatischer Alkohole aus freie Fettsäuren enthaltenden Fetten und/oder Ölen**
Process for the preparation of fatty-acid esters of short chain aliphatic alcohols from free fatty-acid-containing fats and/or oils
Procédé de préparation d'esters d'acides gras et d'alcools aliphatiques à courte chaîne à partir de graisses et/ou d'huiles contenant des acides gras libres

(30) Priorität: 30.05.1983 DE 3319590
(43) Veröffentlichungstag der Anmeldung: 05.12.1984
(73) Patentinhaber: Henkel Kommanditgesellschaft auf Aktien, 40191 Düsseldorf (DE)
(72) Erfinder: Lepper, Herbert, Dr., D-4000 Düsseldorf-Benrath (DE); Friesenhagen, Lothar, D-4000 Düsseldorf 13 (DE)

## Beschreibung

Fettsäureester kurzkettiger aliphatischer Alkohole, insbesondere solcher mit bis zu 4 C-Atomen und insbesondere Fettsäuremethylester besitzen große technische Bedeutung. Sie sind beispielsweise wichtige Ausgangsmaterialien für die Herstellung von Fettalkoholen, werden aber auch zur Gewinnung anderer fettchemischer Produkte, beispielsweise von Seifen, Tensiden, Alkanolamiden usw. eingesetzt.

Die technische Herstellung von Fettsäureestern niederer Alkohole erfolgt Überwiegend durch Alkoholyse der entsprechenden Fette und/oder Öle natürlichen Ursprungs, die bekanntlich Fettsäuretriglyceride sind. Pflanzliche und/oder tierische Fette bzw. Öle enthalten allerdings fast immer beträchtliche Mengen an freien Fettsäuren, wobei dieser Gehalt an freien Säuren je nach Ursprung des Materials und seiner Vorgeschichte in einem weiten Bereich schwanken kann. Fast immer liegt der Gehalt an freien Fettsäuren oberhalb von 3 Gewichtsprozent. Die Säurezahl des handelsüblichen rohen Kokosöls liegt normalerweise nicht über 10 bis 20. Bei anderen pflanzlichen Ölen liegt die Säurezahl, insbesondere bei guten Qualitäten, unter 10, bei minderen Qualitäten liegt sie beispielsweise im Bereich von 20 bis 25. Technische Talge, die nach ihrer Säurezahl bewertet und gehandelt werden, liegen im Gehalt an freien Fettsäuren - je nach Qualität - zwischen 1 und 15 bis 20 Gewichtsprozent - entsprechend einer Säurezahl von etwa 30 bis 40 - teilweise auch noch höher.

Die Säurezahl des in die Umesterung einzusetzenden Triglycerids beeinflußt die Möglichkeiten bzw. Verfahrensbedingungen der Umesterungsreaktion in beträchtlichem Ausmaß.

Die Herstellung von Fettsäureestern durch Alkoholyse von Fetten und/oder Ölen kann dementsprechend technisch nach verschiedenen Verfahren durchgeführt werden:
In Gegenwart von Alkalikatalysatoren können Neutralfette schon bei Temperaturen von 30 bis 70 °C mit einem 50 bis 100 prozentigen Überschuß über die stöchiometrisch erforderliche Menge Alkohol glatt in die entsprechenden Alkylester umgewandelt werden. Hierbei sind allerdings nur solche Fette und Öle problemlos umzusetzen, deren Gehalt an freien Fettsäuren möglichst unter 0,5 , Gewichtsprozent liegt, entsprechend einer Säurezahl (SZ) der Triglyceride von etwa 1 und weniger.

Das in der Technik angewandte BRADSHAW-Verfahren benutzt z. B. die alkalikatalysierte Umesterung von Fetten, deren SZ nicht über 1,5 liegen soll, mit Methylalkohol als 1. Stufe einer kontinuierlichen Seifenherstellung - vergl. beispielsweise Ullmann, Enzyklopädie der technischen Chemie, 3. Auflage, Band 7, Seite 525 ff. 4. Auflage, Band 11, Seite 490 ff.

Nach einem anderen technischen Verfahren - siehe Ullmann aaO. 4. Auflage, Band 11, Seite 432 - können auch Fette und Öle mit höheren Säurezahlen umgeestert werden. Bei diesem Verfahren wird jedoch die Herstellung von Fettsäuremethylestern in Gegenwart von Alkali-oder Zink-Katalysatoren bei 240°C unter erhöhtem Druck (ca. 100 bar) mit deutlichem Methanolüberschuß (7 bis 8 facher molarer Überschuß) durchgeführt.

Wegen des fast immer vorliegenden beträchtlichen Gehaltes an freien Fettsäuren in technischen Fetten und Ölen natürlichen Ursprungs, setzt die drucklose Umesterung - die wegen der niedrigeren Temperaturen und des deutlich geringeren Methanolbedarfs energetisch vorteilhaft ist und ohne Druckreaktoren auskommt - eine Verringerung der SZ - z. B. durch vorhergehende Umwandlung der freien Fettsäuren in die entsprechenden Alkyl- oder Glycerinester - voraus.

Diese Vorveresterung kann gemäß Ullmann aaO, 4. Auflage, Band 11, Seite 432 alkalikatalysiert bei 240 °C und 20 bar durchgeführt werden. Auch in diesem Fall müssen bei der Vorveresterung mit Methanol und anderen kurzkettigen Alkoholen teure Druckreaktoren verwendet werden.

Aus der US-A-4164 506 ist ein Vorveresterungsverfahren bekannt, bei dem man einen Überschuß des für die Veresterung der freien Fettsäuren eingesetzten kurzkettigen Alkohols als Schleppmittel benutzt. In diesem Fall is das Schleppmitel mit der Ölphase in einem gewissen Ausmaß mischbar. Ein hinreichender Trenneffekt wird deshalb nur dann erreicht, wenn beträchtliche Mengen des jeweligen Alkohols eingesetzt werden.

Der Erfindung liegt die Aufgabe zugrunde, die Herstellung von Fettsäureestern niederer Monoalkohole beim Einsatz solcher Triglycerid-Ausgangsmaterialien zu erleichtern, die nicht unbeträchtliche Mengen an freien Fettsäuren enthalten. Ausgehend von der Kombination einer Vorveresterung der freien Säuren mit anschließender Umesterung, sollen beide Verfahrensstufen bei vergleichsweise niedrigen Temperaturen und ohne Verwendung von für höhere Drucke ausgelegten Reaktoren durchgeführt werden können.

Darüber hinaus soll der beispielsweise in der Druckumesterung erforderliche hohe Alkoholüberschuß reduziert werden können, der über die notwendigen Aufarbeitungs- und Reinigungsschritte einen nicht zu unterschätzenden Kostenfaktor darstellt. Insgesamt will die Erfindung damit die Herstellung von Fettsäureestern niederer Alkohole energiesparend und kostengünstig, gerade auch mit solchen Ausgangsmaterialien, verwirklichen, wie sie im Rahmen natürlicher, insbesondere pflanzlicher und/oder tierischer Fette und/oder Öle anfallen.

Zur Lösung dieser Aufgabe schlägt die Erfindung ein Verfahren zur Herstellung von Fettsäureestern aliphatischer Alkohole mit 1 bis 4 C-Atomen durch katalytische Umesterung freie Fettsäuren enthaltender natürlicher Fette und/oder Öle (Ölphase) mit den entsprechenden Monoalkoholen vor, bei dem man die Ölphase in Gegenwart saurer Veresterungskatalysatoren bei Temperatuien nicht uber 120°C und Drucken nicht über 5 bar und in Gegenwart eines flüssigen Schleppmittels einer Vorveresterung mit den Monoalkoholen unterwirft, anschließend das Reaktionsprodukt durch Phasentrennung in eine den sauren Katalysator und Reaktionswasser enthaltende Schleppmittelphase und die behandelte Ölphase trennt, und diese Ölphase der Umesterung zuführt. Dieses Verfahren ist dadurch gekennzeichnet, daß man die Vorveresterung in Gegenwart eines mit der Ölphase im wesentlichen nicht mischbaren flüssigen Schleppmittels durchführt und die katalysatorhaltige Schleppmittelphase nach der Phasentrennung und wenigstens teilweiser Entfernung des Reaktionswassers in die Stufe der Vorveresterung zurückführt.

Das erfindungsgemäße Verfahren läßt sich demgemäß durch die folgenden vier Schritte darstellen:
1. Umsetzung des freie Fettsäuren enthaltenden Triglycerids mit dem kurzkettigen Monoalkohol in Gegenwart eines sauren Katalysators, jedoch unter solchen Verfahrensbedingungen, daß weitgehend selektiv die freien Fettsäuren des Einsatzmaterials in die entsprechenden Alkylester umgewandelt werden. Dabei wird in Gegenwart eines mit dem Triglycerid-Einsatzmaterial im wesentlichen nicht mischbaren unter Verfahrensbedingungen flüssigen Schleppmittels gearbeitet. In dieser Verfahrensstufe der Vorveresterung gelingt es ohne Schwierigkeiten, unter den nachstehend noch im einzelnen geschilderten, milden Bedingungen, die SZ des Triglycerids auf Werte im Bereich von 1 oder darunter herabzusetzen.
2. Abtrennung der Schleppmittelphase, die praktisch die gesamte Menge des eingesetzten Katalysators und des bei der Veresterung gebildeten Reaktionswassers sowie den im Reaktionsgemisch noch vorliegenden freien Anteil des Monoalkohols enthält, aus dem zweiphasigen Reaktionsgemisch.
3. Entfernung von Reaktionswasser und vorzugsweise auch dem Alkohol aus der Schleppmittelphase - bevorzugt durch Destillation - und Recyclisierung des den Katalysator enthaltenden Schleppmittels in die Stufe der Vorveresterung gemäß Ziffer 1.
4. Nachfolgende Umesterung des Triglycerids mit nur noch geringem Gehalt an freier Fettsäure mit dem monofunktionellen Alkohol unter energie- und kostengünstigen Bedingungen in an sich bekannter Weise, wobei insbesondere unter Verwendung eines basischen Katalysators gearbeitet werden kann.

Die Säurezahl natürlicher, pflanzlicher und/oder tierischer Fette und/oder Öle kann in einem weiten Bereich schwanken. So liegt die SZ des handelsüblichen rohen Kokosöls normalerweise nicht über 10 bis 20. Bei anderen pflanzlichen Ölen ist die SZ bei guten Qualitäten unterhalb 10, bei minderen Qualitäten beispielsweise im Bereich von 20 bis 25. Technische Talge, die nach der SZ bewertet und behandelt werden, liegen im Gehalt an freien Fettsäuren, je nach Qualität, zwischen 1 und 15 bis 20 Gewichtsprozent - d. h. bei Säurezahlen bis zu beispielsweise 30 bis 40 - zum Teil aber auch noch höher. So können im erfindungsgemäßen Verfahren Ausgangsmaterialien mit SZ bis 60 oder auch darüber eingesetzt werden.

Der erste Schritt des erfindungsgemäßen Verfahrens besteht in einer durch saure Katalysatoren beschleunigten Veresterung der im Triglycerid enthaltenen freien Fettsäuren mit dem kurzkettigen Monoalkohol. Die angewendeten Monoalkohole sind C₁ bis C₄ - Monoalkohole und insbesondere Methanol. Zweckmäßigerweise wird in dieser Stufe der Vorveresterung bereits der Monoalkohol eingesetzt, der auch in der nachfolgenden Umesterungsstufe Verwendung finden soll. Diese Vorveresterungsstufe findet erfindungsgemäß in Gegenwart des unter Verfahrensbedingungen flüssigen Schleppmittels statt, das mit der Ölphase im wesentlichen nicht mischbar ist. Dabei werden so vergleichsweise milde Veresterungsbedingungen gewählt, daß eine Umesterung der Triglyceride mit dem Monoalkohol nicht oder in nicht wesentlichen Ausmaße stattfindet. Die Vorveresterung kann beispielsweise bei Temperaturen von 40 bis 120 °C, vorzugsweise bei 50 bis 100°C durchgeführt werden, wobei drucklos oder mit bestenfalls schwach erhöhten Drucken gearbeitet wird, die nicht oberhalb 5 bar liegen. Ein Einsatz von Druckreaktoren ist hier also nicht erforderlich.

Als Schleppmittel eignen sich insbesondere hinreichend hochsiedende, bei 50°C und vorzugsweise auch schon bei Raumtemperatur flüssige polyfunktionelle Alkohole und/oder ihre Ether bzw. Partialether. Geeignete flüssige Schleppmittel sind dementsprechend beispielsweise Ethylenglykol, Propylenglykol, Polyethylenglykole, Glykolether, beispielsweise Propylglykol, oder Diglykolether wie Methyldiglykol. Ganz besonders eignet sich allerdings als flüssiges Schleppmittel Glycerin. Glycerin wird in der nachfolgenden Stufe der Umesterung ohnehin freigesetzt. Die Auswahl des Glycerins als Schleppmittel schon in der ersten Verfahrensstufe bringt damit verständliche weitere Verfahrensvereinfachungen.

Das Schleppmittel dient insbesondere als flüssiger Träger für den sauren Katalysator in der ersten Stufe (Vorveresterung). Alle sauren, nicht flüchtigen Veresterungskatalysatoren sind grundsätzlich geeignet, beispielsweise also entsprechende Systeme auf Basis von LewisSäuren, schwerflüchtige anorganische Säuren und/oder ihre sauren Partialester, Heteropolysäuren und dergleichen. Eine besonders geeignete Klasse der sauren Katalysatoren sind organische Sulfonsäuren, die beispielsweise durch die allgemeine Formel RS0₃H beschrieben werden können, wobei R einen Alkyl-, Aryl- oder Alkarylrest darstellt. Beispiel geeigneter Sulfonsäuren sind Methansulfonsäure, Toluolsulfonsäure, Naphthalinsulfonsäure oder Alkylbenzolsulfonsäure. Als schwerflüchtige anorganische Säure kann beispielsweise Schwefelsäure oder ihr Halbester Verwendung finden. Geeignete Heteropolysäuren sind etwa die Wolframato- oder die Molybdato-Phosphorsäuren.

Die Reaktion der freien Fettsäuren mit den Monoalkoholen verläuft unter den erfindungsgemäß gewählten Bedingungen der Vorveresterungsstufe als schnellste Reaktion, so daß nicht nur die Umesterung der Triglyceride mit dem Monoalkohol sondern auch die Reaktion der freien Fettsäuren mit dem als Schleppmittel eingesetzten Glycerin nicht oder nicht in nennenswertem Umfang eintritt.

Dem bei der Vorveresterung zugesetzten Glycerin - oder den anderen genannten Schleppmitteln - kommt im erfindungsgemäßen Verfahren eine sehr wichtige Funktion zu: Glycerin ist unter den gewählten Umsetzungsbedingungen nur in sehr geringem Ausmaß in Triglyceriden löslich. Andererseits lösen sich die sauren Veresterungskatalysatoren sowie das bei der Veresterung gebildete Reaktionswasser sehr viel besser im Glycerin als in den Triglyceriden. Das hat zur Folge, daß nach der Veresterung praktisch die gesamte Menge des eingesetzten Veresterungskatalysators und das gebildete Reaktionswasser sich in der Glycerinphase befinden. Die Ölphase ist dementsprechend praktisch von saurem Katalysator und von Reaktionswasser frei, die beide die weitere Umsetzung in der nachfolgenden alkalikatalysierten Umsetzung stören würden.

Durch einfache Destillation läßt sich die katalysatorhaltige Glycerinphase nach ihrer Ausschleusung aus der ersten Verfahrensstufe von Reaktionswasser und gewünschtenfalls von Alkoholüberschüssen befreien, so daß die katalysatorhaltige Glycerinphase im Kreislauf in die Stufe der Vorveresterung zurückgeführt werden kann. Das Glycerin - oder besser gesagt das mit der Ölphase nicht mischbare Schleppmittel - dient somit praktisch als flüssige Trägersubstanz für den eingesetzten Katalysator und schleust das in der ersten Verfahrensstufe gebildete Reaktionswasser aus der Ölphase aus.

Unter den geschilderten milden Bedingungen der ersten Verfahrensstufe bleibt die Menge des eingesetzten und recyclisierten Schleppmittels, insbesondere Glycerins, praktisch konstant, da seine Reaktion mit den freien Fettsäuren noch nicht stattfindet.

Die in der Vorveresterung eingesetzte Menge an saurem Katalysator beeinflußt in bestimmten Grenzen die Geschwindigkeit dieser Vorveresterung. Da erfindungsgemäß der Katalysator auf einfache Weise praktisch quantitativ wiedergewonnen und zurückgeführt werden kann, ist eine Beschränkung der Katalysatormenge aus Kostengründen nicht erforderlich. Im allgemeinen werden Katalysatormengen im Bereich von 0,5 bis 5,0 Gewichtsprozent - bezogen auf eingesetzte Ölphase - verwendet werden. Die Verwendung kleinerer oder größerer Mengen ist jedoch nicht ausgeschlossen.

Die Menge des Schleppmittels wird ebenfalls durch Kostengesichtspunkte kaum beeinflußt, da das Schleppmittel praktisch quantitativ wiedergewonnen und zurückgeführt wird. Wichtig ist allerdings der folgende Gesichtspunkt: Die Menge des Schleppmittels - also beispielsweise des Glycerins - ist mit der in der Vorveresterung eingesetzten Menge des monofunktionellen Alkohols so abzustimmen, daß im Anschluß an die Vorveresterung ein für eine zufriedenstellende Phasentrennung ausreichender Dichteunterschied zwischen der Ölphase und der Schleppmittelphase vorliegt. Ein charakteristischer Dichtewert für die Ölphase ist beispielsweise 0,88. Die Dichte von Methanol beträgt 0,79 und die von Glycerin 1,25. Methanol und Glycerin sind homogen mischbar, Reaktionswasser und saurer Katalysator beschweren zusätzlich diese Phase. In der Regel wird also das zweiphasige Reaktionsprodukt aus der Vorveresterung die Olphase als obere und die Schleppmittelphase als untere Phase aufweisen. Soweit erforderlich, kann durch einfache Vorversuche festgestellt werden, welche Mischungsverhältnisse von Monoalkohol und Schleppmittel, insbesondere Glycerin, besonders zweckmäßig sind, um die Phasentrennung nach Abschluß der Vorveresterung zu erleichtern. Bevorzugt wird dabei mit den folgenden Mischungsverhältnissen gearbeitet: Auf 100 Volumenteile Ölphass kommen üblicherweise 5 bis 50 Volumenteile, insbesondere 5 bis 25 Volumenteile des flüssigen Schleppmittels zum Einsatz, während gleichzeitig 10 bis 50 Volumenteile, vorzugsweise 15 bis 30 Volumenteile des Monoalkohols eingesetzt werden.

Die Einsatzmenge des Monoalkohols hat dabei einen positiven Einfluß auf die Geschwindigkeit und Vollständigkeit der Veresterung der freien Fettsäuren in der ersten Verfahrensstufe, obwohl die Löslichkeit des Monoalkohols im Triglycerid begrenzt und für eine gegebene Umsetzungstemperatur als konstant vorgegeben ist. Gleichwohl hat sich gezeigt, daß durch eine Erhöhung der Menge des Monoalkohols eine schnellere und vollständigere Veresterung der freien Fettsäuren bewirkt wird. Aus Kostengründen empfiehlt es sich allerdings in der Vorveresterung die Menge des Monoalkohols - wie angegeben - nach obenhin zu begrenzen, da die Wiederaufarbeitung des überschüssigen Alkohols einen nicht unbeträchtlichen Kostenfaktor darstellt.

Die Vorveresterung kann diskontinuierlich oder auch kontinuierlich durchgeführt werden. Bei der kontinuierlichen Vorveresterung können die Einsatzstoffe - beispielsweise also Methanol, Glycerin und Ölphase - im Gleichstrom, aber auch im Gegenstrom, geführt werden.

Wird im Gegenstrom gearbeitet, so wird zweckmäßigerweise die Mischung von Monoalkohol und flüssigem Schleppmittel der Ölphase entgegengeführt.

Die nachfolgende Phasentrennung des Reaktionsproduktes aus der Vorveresterung ist aufgrund des Dichteunterschiedes zwischen den beiden Phasen einfach durchzuführen. Im Normalfall kann hierfür ein einfacher Absetzbehälter zur Verwendung kommen.

Die Abtrennung vom Reaktionswasser und gewünschtenfalls Alkoholüberschuß aus der Schleppmittelphase durch Destillation erfolgt in an sich bekannter Weise. Schließlich wird dann auch die Umesterung des entsäuerten vorveresterten Öls in Gegenwart eines alkalischen Katalysators nach an sich bekannter Weise vorgenommen, vergleiche hierzu den eingangs zitierten Stand der Technik.

Die nachfolgenden Beispiele schildern einzelne bestimmte Ausführungsformen des erfindungsgemäßen Verfahrens.

### Beispiel 1

In einem 400 I Rührbehälter wurden 200 I (174 kg) Kokosöl der Säurezahl 12 mit 50 I Methanol, 20 I Glycerin und 1,6 kg p-Toluolsulfonsäure unter Rühren 30 Minuten lang zum Rückflußkochen erhitzt. Anschliessend wurde das Reaktionsgemisch längere Zeit bei 50-60° C belassen, wobei eine saubere Trennung in eine Öl- und eine Glycerinphase eintrat.

Die abgetrennte Ölphase (195 kg) enthielt 10,2 Gewichtsprozent Methanol und besaß eine Säurezahl von 0,8. Aus dem Schwefelgehalt der Ölphase (26 ppm) läßt sich - unter Berücksichtigung des Schwefelgehaltes des eingesetzten Kokosöls (12 ppm) - errechnen, daß mehr als 99 Gewichtsprozent der eingesetzten p-Toluolsulfonsäure in der Glycerinphase verblieben sind.

Die abgetrennte Glycerinphase (45 kg) enthielt neben 45 Gewichtsprozent Methanol 1,3 Gewichtsprozent Wasser (0,58 kg). Letzteres entspricht 92 Gewichtsprozent des in der Reduzierung der Säurezahl von 12 auf 0,8 durch Veresterung gebildeten Reaktionswassers. Die Glycerinphase wurde destillativ von Methanol und Wasser befreit. Hierbei fielen 20 kg eines 2,8 Gewichtsprozent Wasser enthaltenden Methanols als Destillat an. Der Destillationsrückstand der Glycerinphase (25 kg) besaß eine Säurezahl von 20,6. Dies entspricht 99 Gewichtsprozent der eingesetzten p-Toluolsulfonsäure.

Die Umesterung der Ölphase zu den entsprechenden Methylestern erfolgte unter Zusatz von 0,35 kg Natriummethylat (als 30 %ige Lösung im Methanol) und von 20 I Methanol bei 60 - 65° C. Es bildete sich ein zweiphasiges Reaktionsgemisch (Methylesterphase und Glycerinphase). Die obere Phase (Methylesterphase) wurde anschließend mit Wasser gewaschen. In dem so von Methanol-und Glycerinresten befreiten Rohmethylester wurde der Umsetzungsgrad über den Gehalt an gebundenem Glycerin bestimmt. Der Umsetzungsgrad des Rohmethylesters lag bei 97 %.

### Beispiel 2

Der Destillationsrückstand der Glycerinphase, der im Beispiel 1 bei der Vorveresterung erhalten worden war, wurde zusammen mit 200 I Kokosöl (Säurezahl - 12) und 40 I Methanol unter Rühren und Rückfluß - ohne Zugabe von frischem Glycerin und frischem Katalysatorumgesetzt. Die so gewonnene Ölphase hatte eine Säurezahl von 0,7 und einen Schwefelgehalt von 28 ppm.

Die Glycerinphase wurde wie in Beispiel 1 aufgearbeitet. Der Rückstand der Glycerinphase (Säurezahl - 20,2) wurde in 9 folgenden Ansätzen immer wieder eingesetzt ohne weitere Zugabe von Glycerin oder Katalysator. Die Aktivität der zurückgeführten p-Toluolsulfonsäure in der Vorveresterung war unverändert gut. Die p-Toluolsulfonsäure wurde praktisch quantitativ mit der Glycerinphase zurückgewonnen.

### Beispiel 3

Analog Beispiel 1 wurden im Verlauf von 30 Minuten 200 I Kokosöl der Säurezahl 14 mit 50 Methanol und 20 I Glycerin in Gegenwart von 0,8 kg Methansulfonsäure umgesetzt.

Die bei dieser Vorveresterung erhaltene Ölphase besaß eine Säurezahl von 0,5. Die eingesetzte Methansulfonsäure befand sich, wie die Säureanalyse zeigte, zu mehr als 99 Gewichtsprozent in der erhaltenen Glycerinphase.

### Beispiel 4

a) Der Einsatz von C₁₀-C₁₂-Alkylbenzolsulfonsäuren anstelle von p-Toluolsulfonsäure (siehe Beispiel 1) erbrachte hinsichtlich der Säurezahl der erhaltenen Ölphase, der Wiedergewinnung des Katalysators, der Abtrennung des Reaktionswassers und des Umsetzungsgrades praktisch die gleichen Ergebnisse wie die mit p-Toluolsulfonsäure durchgeführten Versuche.
b) Durchaus vergleichbare Ergebnisse wurden auch erzielt, wenn als Ausgangsmaterial Rindertalg eingesetzt und im übrigen wie in Beispiel 1 gearbeitet wurde.

### Beispiel 5

Palmöl der Säurezahl 14,5 wurde analog Beispiel 1 vorverestert, wobei auf 200 I ÖI40 Methanol, 20 I Glycerin und 1,6 kg p-Toluolsulfonsäure eingesetzt wurden. Die hierbei erhaltene Ölphase (Säurezahl 0,7) wurde nach Abtrennung der Glycerinphase unter Zusatz von 0,35 kg Natriummethylat und 15,8 kg Methanol bei 65° C umgeestert. Der analog Beispiel 1 aufgearbeitete Rohmethylester enthielt 0,4 Gewichtsprozent an gebundenem Glycerin. Der Umsetzungsgrad des eingesetzten Triglycerids lag bei 96 %.

### Beispiel 6

Kokosöl der Säurezahl 14 wurde analog dem Beispiel 1 vorverestert, wobei auf 200 I Öl 50 I Methanol, 1,6 kg p-Toluolsulfonsäure und anstelle von Glycerin 25 I Ethylenglykol eingesetzt wurden. Hierbei wie bei der anschließenden Umesterung unter Zusatz von Natriummethylat als Katalysator wurden praktisch gleich gute Umsetzungsgrade wie in Beispiel 1 erhalten.

### Beispiel 7

Kokösöl der Säurezahl 14 wurde mit Ethanol analog Beispiel 1 vorverestert, wobei auf 200 I Öl 40 I Ethanol, 1,6 kg p-Toluolsulfonsäure und anstelle von Glycerin 20 I Polyethylenglykol der mittleren Molmasse 600 eingesetzt wurden. Das Gemisch wurde ca. 30 Min. unter Rühren auf 80° C erhitzt. Die Säurezahl des nach Abtrennung der Glycerinphase erhaltenen Kokosöls lag bei 0,9. Das Kokosöl wurde anschließend mit Ethanol unter Zusatz von 0,2 Gewichtsprozent KOH, bezogen auf die Öleinsatzmenge, zu Kokosfettsäureethylester bei einer Temperatur von 80° C umgeestert. Der Gehalt des rohen Ethylesters an gebundenem Glycerin lag bei 0,7 Gewichtsprozent.

### Beispiel 8

Die Umwandlung von Kokosöl in Kokosfettsäurebutylester wurde in der Weise durchgeführt, daß zunächst 20 I Kokosöl mit 4 I Butanol und 2 I Glycerin in Gegenwart von 0,2 kg p-Toluolsulfonsäure unter Rühren bei 120°C umgesetzt wurde. Nach abkühlen auf 80 - 90° C wurde die Glycerinphase abgetrennt. Die Ölphase besaß eine Säurezahl von 0,8 und wurde anschließend mit Butanol in Gegenwart von Kaliumhydroxid als Katalysator zu dem entsprechenden Kokosfettsäureester mit einem etwa 95 %igen Umsetzungsgrad umgeestert.

### Beispiel 9

Kokosöl der Säurezahl 16 wurde mit Methanol in der Weise vorverestert, daß 20 I Kokosöl, 4 I Methanol und 1,8 kg Polyethylenglykol der mittleren Molmasse 3000 in Gegenwart von 160 g p-Toluolsulfonsäure in einem geschlossenen Rührbehälter bei 100°C und leichtem Überdruck (ca. 2 bar) umgesetzt wurde. Nach einer Reaktionszeit von 15 Minuten lag die Säurezahl des Kokosöls bei 0,5. Nach Abkühlen auf 60° C wurde die Polyethylenglykolphase abgelassen. Das entsäuerte Kokosöl wurde in Gegenwart von 0,2 Gewichtsprozent Natriummethylat mit Methanol bei 65°C mit einem 97 %igen Umsetzungsgrad umgeestert.

### Beispiel 10

Die Umwandlung von Kokosöl (Säurezahl = 16) zu Kokosfettsäuremethylester wurde analog Beispiel 1 durchgeführt, wobei jedoch in der Vorveresterungsstufe Butylglykol anstelle von Glycerin eingesetzt wurde. Die hierbei und bei der nachfolgenden Umesterung erzielten Ergebnisse waren den in Beispiel 1 erhaltenen praktisch gleich.

### Beispiel 11

a) Anstelle des in Beispiel 1 verwendeten Glycerins wurde Propylenglykol mit ebenfalls guten Ergebnissen eingesetzt.
b) Anstelle der in Beispiel 1 eingesetzten p-Toluolsulfonsäure wurde 98 gewichtsprozentige Schwefelsäure in einer Menge von 0,25 Gewichtsprozent, bezogen auf eingesetztes Kokosöl, als Katalysator bei der Vorveresterung eingesetzt, wobei gleich gute Ergebnisse wie in Beispiel 1 erhalten wurden.
c) Als saurer Katalysator für die Vorveresterung wurde anstelle von p-Toluolsulfonsäure (Beispiel 1) 12-Phosphormolybdänsäure in einer Menge von 1 Gewichtsprozent, bezogen auf eingesetztes Kokosöl, eingesetzt, wobei ebenfalls eine ausreichend gute Vorveresterung der in dem Kokosöl (Säurezahl = 16) enthaltenen freien Fettsäuren durchgeführt werden konnte.

## Patentansprüche

1. Verfahren zur Herstellung von Fettsäureestern aliphatischer Alkohole mit 1 bis 4 C-Atomen durch katalytische Umesterung freie Fettsäuren enthaltender natürlicher Fette und/oder Öle (Ölphase) mit den entsprechenden Monoalkoholen, bei dem man die Ölphase in Gegenwart saurer Veresterungskatalysatoren bei Temperaturen nicht über 120 °C und Drucken nicht über 5 bar und in Gegenwart eines flüssigen Schleppmittels einer Vorveresterung mit den Monoalkoholen unterwirft, anschließend das Reaktionsprodukt durch Phasentrennung in eine den sauren Katalysator und Reaktionswasser enthaltende Schleppmittelphase und die behandelte Ölphase trennt, und diese Ölphase der Umesterung zuführt, dadurch gekennzeichnet, daß man die Vorveresterung in Gegenwart eines mit der Ölphase im wesentlichen nicht mischbaren flüssigen Schleppmittels durchführt und die katalysatorhaltige Schleppmittelphase nach der Phasentrennung und wenigstens teilweiser Entfernung des Reaktionswassers in die Stufe der Vorveresterung zurückführt.

2. Verfahren nach Anspruch 1, dadurch gekennzeichnet, daß man in der Stufe der Vorveresterung die Säurezahl der behandelten Ölphase auf Werte unterhalb 1 senkt.

3. Verfahren nach Anspruch 1 und 2, dadurch gekennzeichnet, daß man als Schleppmittel hochsiedende, bei 50° C und vorzugsweise auch schon bei Raumtemperatur flüssige polyfunktionelle Alkohole und/oder ihre Ether bzw. Partialether einsetzt.

4. Verfahren nach Ansprüchen 1 - 3, dadurch gekennzeichnet, daß man als Schleppmittel Glycerin einsetzt.

5. Verfahren nach Ansprüchen 1 - 4, dadurch gekennzeichnet, daß die Vorveresterung bei Temperaturen von 40 - 120°C. vorzugsweise bei 50 100°C. und vorzugsweise unter Normaldruck durchgeführt wird.

6. Verfahren nach Ansprüchen 1 - 5, dadurch gekennzeichnet, daß als saurer Katalysator der Vorveresterungsstufe schwerflüchtige Säuren, insbesondere aliphatische und/oder aromatische Sulfonsäuren, eingesetzt werden.

7. Verfahren nach Ansprüchen 1 - 6, dadurch gekennzeichnet, daß das Schleppmittel und insbesondere das Mischungsverhältnis Schleppmittel/Monoalkohol derart gewählt werden, daß ein zur zügigen Phasentrennung hinreichender Dichteunterschied zwischen Ölphase und Monoalkohol enthaltender Schleppmittelphase besteht.

8. Verfahren nach Ansprüchen 1 - 7, dadurch gekennzeichnet, daß auf 100 Volumenteile Olphase 5 - 50 Volumenteile, vorzugsweise 5 - 25 Volumenteile, des flüssigen Schleppmittels und 10 - 50 Volumenteile, vorzugsweise 15 - 30 Volumenteile, des Monoalkohols eingesetzt werden.

9. Verfahren nach Ansprüchen 1 - 8, dadurch gekennzeichnet, daß auch die nachfolgende Umesterung der Glyceride mit den Monoalkoholen bei Temperaturen unterhalb 120°C - vorzugsweise bei Temperaturen von 50-100° C - und Drucken unterhalb 5 bar - vorzugsweise bei Normaldruck - durchgeführt wird, wobei zweckmäßigerweise unter basischer Katalyse gearbeitet wird.

10. Verfahren nach Ansprüchen 1 - 9, dadurch gekennzeichnet, daß Methanol eingesetzt wird.

11. Verfahren nach Ansprüchen 1 - 10, dadurch gekennzeichnet, daß als Ölphase technische Fette und/oder Öle, insbesondere natürlichen Ursprungs, mit Säurezahlen bis 60 oder auch darüber eingesetzt werden, wobei in der Stufe der Vorveresterung eine praktisch selektive Umsetzung des freien Fettsäureanteils zu entsprechenden Estern niederer aliphatischer Alkohole bewirkt wird.

## Claims

1. A process for the production of fatty acid esters of aliphatic C,-C₄ alcohols by catalytic transesterification of natural fats and/or oils (oil phase) containing free fatty acids with the corresponding monoalcohols, in which the oil phase is subjected to pre-esterification with the monoalcohols in the presence of acidic esterification catalysts at temperatures not exceeding 120° C and under pressures not exceeding 5 bar and in the presence of a liquid entraining agent, after which the reaction product is separated by phase separation into an entraining agent phase containing the acidic catalyst and water of reaction and the treated oil phase and this oil phase is subjected to the transesterification, characterized in that the preesterification is carried out in the presence of a liquid entraining agent substantially immiscible with the oil phase and, after the phase separation and at least partial removal of the water of reaction, the catalyst-containing entraining agent phase is returned to the pre-esterification stage.

2. A process as claimed in Claim 1, characterized in that, in the pre-esterification stage, the acid number of the treated oil phase falls to values below 1.

3. A process as claimed in Claims 1 and 2, characterized in that high-boiling polyfunctional alcohols which are liquid at 50° C and preferably even at room temperature and/or ether or partial ethers thereof are used as the entraining agent.

4. A process as claimed in Claims 1 to 3, characterized in that glycerol is used as the entraining agent.

5. A process as claimed in Claims 1 to 4, characterized in that the pre-esterification is carried out at temperatures of from 40 to 120° C and preferably at temperatures of from 50 to 1000 C and preferably under normal pressure.

6. A process as claimed in Claims 1 to 5, characterized in that substantially involatile acids, particularly aliphatic and/or aromatic sulfonic acids, are used as the acidic catalyst of the pre- esterification stage.

7. A process as claimed in Claims 1 to 6, characterized in that the entraining agent and particularly the mixing ratio of entraining agent to monoalcohol are selected so that a difference in density sufficient for rapid phase separation exists between the oil phase and the monoalcohol-containing entraining agent phase.

8. A process as claimed in Claims 1 to 7, characterized in that from 5 to 50 parts by volume and preferably from 5 to 25 parts by volume of the liquid entraining agent and from 10 to 50 parts by volume and preferably from 15 to 30 parts by volume of the monoalcohol are used to 100 parts by volume of the oil phase.

9. A process as claimed in Claims 1 to 8, characterized in that the subsequent transesterification of the glycerides with the monoalcohols is carried out at temperatures below 120⁰ C and preferably at temperatures of from 50 to 100°C and under pressures below 5 bar and preferably under normal pressure, best in the presence of basic catalysts.

10. A process as claimed in Claims 1 to 9, characterized in that methanol is used.

11. A process as claimed in Claims 1 to 10, characterized in that technical fats and/or oils, particularly of natural origin, having acid numbers of up to 60 or even higher, are used as the oil phase, a substantially selective reaction of the free fatty acid component to the corresponding esters of lower aliphatic alcohols being effected in the pre-esterification stage.

## Revendications

1.) Procédé pour la fabrication d'esters d'acides gras d'alcools aliphatiques à 1 à 4 atomes de C, par transestérification catalytique de graisses et/ou huiles naturelles (phase huile) contenant des acides gras libres, avec les monoalcools correspondants, dans lequel on soumet la phase huile, en présence d'un catalyseur d'estérification acide, à des températures qui ne dépassent pas 120°C, et sous des pressions qui ne dépassent pas 5 bars, et en présence d'un agent d'entraînement liquide, à une préestérification avec des monoalcools, immédiatement après le produit de la réaction, par séparation de phase, en une phase d'agent d'entraînement, contenant le catalyseur acide et l'eau de réaction, et la phase huile traitée, et envoie cette phase huile à la transestérification, procédé caractérisé en ce que l'on effectue la préestérification en présence d'un agent d'entraînement liquide sensiblement non-miscible avec la phase huile, et retourne la phase agent d'entraînement contenant le catalyseur, après la séparation de phase et élimination au moins partielle de l'eau de la réaction, dans l'étape de préestérification

2) Procédé suivant la revendication 1, caractérisé en ce que dans l'étape de préestérification, on abaisse l'indice d'acide de la phase huile traitée à des valeurs inférieures à 1.

3) Procédé suivant l'une des revendications 1 et 2, caractérisé en ce que l'on utilise, comme agent d'entraînement des alcools polyfonctionnels à haut point d'ébullition déjà liquides à 50°C, et mieux même à la température ambiante, et/ou leurs éthers ou éthers partiels.

4) Procédé suivant les revendications 1 à 3, caractérisé en ce que, comme agent d'entraînement, on utilise la glycérine.

5) Procede suivant les revendications 1 à 4, caractérisé en ce que la préestérification est opérée à des temperatures de 40 a 120° C, de préférence de 50 à 100°C et, de préférence, à la pression normale.

6) Procédé suivant les revendications 1 à 5, caractérisé en ce que, comme catalyseur acide de l'étape de préestérification, on utilise des acides peu volatils, en particulier des acides sulfoniques aliphatiques et/ou aromatiques.

7) Procédé suivant les revendications 1 à 6, caractérisé en ce que l'agent d'entraînement et en particulier le rapport de mélange agent d'entraînement/ monoalcool, est choisi de façon telle qu'il s'établisse une différence de densité entre la phase huile et la phase agent d'entraînement contenant le monoalcool, suffisante pour que la séparation de phase soit continue.

8) Procédé suivant la revendication 1, caracterisé en ce que l'on utilise, pour 100 parties en volume de phase huile, 5 à 50 parties en volume, de préférence 5 à 25 parties en volume de l'agent d'entraînement liquide, et 10 à 50 parties en volume, ou mieux 15 à 30 parties en volume de monoalcool.

9) Procédé suivant les revendications 1 à 8, caractérisé en ce que la transestérification subséquente des glycérides avec les monoalcools s'effectue à des températures inférieures à 120°C, de préférence de 50 à 100°C et sous des pressions inférieures à 5 bars, de préférence à la pression normale, l'opération se faisant avantageusement sous catalyse basique.

10) Procédé suivant les revendications 1 à 9, caractérisé en ce que l'on utilise le méthanol.

11) Procedé suivant les revendications 1 à 10, caracterise en ce que, comme phase huile, on utilise des graisses et/ou huiles techniques, en particulier d'origine naturelle, avec des indices d'acide pouvant aller jusqu'à 60 ou même plus pendant que, dans l'étape de préestérification, il est provoqué une réaction pratiquement sélective de la portion acides gras libres en esters correspondants des alcools aliphatiques inférieurs.
